# EUROPÄISCHE PATENTSCHRIFT

(11) **EP 2 576 137 B1**
(45) Veröffentlichungstag und Bekanntmachung des Hinweises auf die Patenterteilung: **12.07.2017**
(21) Anmeldenummer: 11721290.2
(22) Anmeldetag: 16.05.2011
(51) Int. Cl.: B24B 21/08

(54) **SCHLEIFSCHUH-BELAGTRÄGER MIT AUSNEHMUNGEN**
ABRASIVE LINING HOLDER WITH RECESSES
SUPPORT DE PLAQUETTE POUR PATIN DE PONÇAGE DOTÉ D'ÉVIDEMENTS

(30) Priorität: 27.05.2010 EP 10164153
(43) Veröffentlichungstag der Anmeldung: 10.04.2013
(73) Patentinhaber: sia Abrasives Industries AG, 8501 Frauenfeld (CH)
(72) Erfinder: BREITENMOSER, Sepp, 6473 Silenen (CH)
(74) Vertreter: Hepp Wenger Ryffel AG
(86) Internationale Anmeldenummer: PCT/EP2011/057883
(87) Internationale Veröffentlichungsnummer: WO 2011/147709

(56) Entgegenhaltungen:
- EP-A1- 1 716 972
- DE-B- 1 145 050
- DE-C- 951 766
- JP-A- 8 141 904

## Beschreibung

Die vorliegende Erfindung betrifft einen Belagträger für einen Schleifschuhbelag, insbesondere zur Verwendung mit einem Schleifschuh zum Anpressen von Schleifflächen an Werkstücke in Segment- und Breitbandschleifmaschinen. Der Belagträger weist einen Schleifbelag auf, der mindestens eine ebene, gepolsterte und/oder gleitfähige Anpressfläche aufweist. Weiterhin betrifft die Erfindung einen Schleifschuhbelag und einen Schleifschuh (siehe z.B. DE-C-951766). Zum Schleifen von grossflächigen Werkstücken, insbesondere von Platten aus Rohwerkstoff, wie Spanplatten, MDF, HDF und OSB-Platten werden in der Industrie Bandschleifmaschinen verwendet. In diesen Bandschleifmaschinen wird ein breites Schleifband durch Walzen angetrieben und mittels eines Schleifschuhs gegen die Oberfläche des Werkstücks gedrückt.

Ein Schleifschuh muss mehreren Anforderungen genügen. Zum einen muss die Reibung zwischen Schleifband und Schleifschuh möglichst gering sein. Daher weist der Schleifschuh einen Schleifschuhbelag auf, der im Betrieb gegen das Schleifband gepresst wird und deshalb eine gleitfähige Oberfläche besitzt. Die durch die Anpressreibung entstehende Wärme soll den Schleifschuhbelag nicht beeinträchtigen, daher wird in der Regel ein wärmefestes Material verwendet.

Dennoch führt die beim Schleifprozess entstehende Reibung zu einer Wärmeentwicklung und einer Abnutzung des Schleifschuhbelags. Durch die Wärmeentwicklung wird zudem der Belagträger in Mitleidenschaft gezogen. So kann es beispielsweise zu Verformungen des Belagträgers kommen, welche ein Auswechseln des Belagträgers bedingen. Ausserdem wird das Austauschen selbst durch Verformungen erschwert.

Das Auswechseln, respektive Bespannen oder Bestücken des Schleifschuhs mit einem neuen Belagträger mit frischem Belag ist ein zeitintensiver Prozess. Es besteht deshalb ein Bedarf nach einem Schleifschuhbelag mit einer verlängerten Standzeit, der zudem mit wenig Aufwand bestückt werden kann.

EP 1 716 972 A1 beschreibt einen austauschbaren Schleifschuhbelag, der einen Belagträger aus nichtmetallischen Material umfasst. Durch die Verwendung eines nichtmetallischen Materials findet eine reduzierte Wärmeleitung statt. Dadurch wird die beim Schleifprozess entstehende Reibungswärme nicht in wesentlichem Ausmass vom Belagträger aufgenommen und dieser dadurch weniger beeinträchtigt. Dennoch kann es durch die kompakte Bauweise zu einer Wärmeübertragung auf den Belagträger kommen.

Der Belagträger ist zumeist von länglicher Form mit einer Längsachse, die im montierten Zustand quer bzw. im Wesentlichen senkrecht, zur Schleifrichtung verläuft. Der Belagträger kann in eine Ausnehmung einer Trägervorrichtung geschoben werden, und besitzt Anschlagflächen zur Aufnahme von Querkräften. Des Weiteren besitzt der Belagträgers eine Oberfläche, die im montierten Zustand zur Trägervorrichtung weist, und eine Oberfläche, die im montierten Zustand zum Belag, bzw. zum Schleifgut weist.

Aufgabe der vorliegenden Erfindung ist es, die Nachteile des Bekannten zu vermeiden. Insbesondere soll ein Belagträger für einen Schleifschuh geschaffen werden, der preiswert herzustellen ist. Insbesondere soll auch die Handhabbarkeit und die Laufzeit des Belagträgers verbessert werden.

Diese Aufgabe wurde mit einem Belagträger gemäß Anspruch 1 und einem Schleifschuh gemäß Anspruch 16 gelöst. Völlig überraschend hat sich gezeigt, dass ein Belagträger für einen Schleifschuhbelag, insbesondere zur Verwendung mit einem Schleifschuh zum Anpressen von Schleifflächen an Werkstücken in Segment- und Breitbandschleifmaschinen bereitgestellt werden kann, der mindestens eine Ausnehmung aufweist.

Die Ausnehmung befindet sich bevorzugt auf der dem Belag und/oder der der Trägervorrichtung zuzuwendenden Fläche des Belagträgers, und ist so ausgebildet, dass der Wärmeaustausch über ein Luftpolster zischen dem Belagträger und einem an dem Belagträger anschliessenden Bauteil oder einem auf dem Belagträger aufgebrachten Material erfolgen kann.

Solche Ausnehmungen können in der Form von Löchern innerhalb oder durch den gesamten Belagträger ausgestaltet sein, oder durch Vertiefungen auf der Oberfläche des Belagträgers, bevorzugt Nuten.

Die Ausnehmung kann in den Belagträger gestanzt, gefräst oder gebohrt sein, oder der Belagträger kann in eine Form gepresst oder gegossen werden, welche Verstrebungen und Aussparungen aufweist. Die Anpressfläche bleibt im Wesentlichen erhalten. Alternativ kann Material auf einen Grundkörper aufgebracht werden, beispielsweise als Leiste aufgeklebt werden, wobei die Ausnehmung durch den Raum zwischen den aufgebrachten Materialien gebildet wird.

Durch die mindestens eine Ausnehmung kann ein verbesserter Wärmetausch zwischen dem Belagträger und der Umgebungsluft stattfinden. Ausserdem gegenüber einer massiven Ausführung des Belagträges wird weniger Material verbraucht und überraschenderweise findet kein Verlust an Stabilität und Haltbarkeit statt.

In einer bevorzugten Ausführungsform wird die Ausnehmung durch zwei Stege gebildet, welche die Ausnehmung einschliessen. Besagte Stege bilden zusammen eine Ausnehmung, insbesondere eine Nut, die bevorzugt entlang der Längsachse des Belagträgers verläuft. Die Nut kann auf der einen Seite oder anderen Seite angebracht sein, so dass ein Hohlraum zwischen dem Belagträger und einem auf dem Belagträger angebrachten Belag oder zwischen dem Belagträger und einer Trägervorrichtung, insbesondere einem Schleifschuh, gebildet wird.

In einer bevorzugten Ausführungsform weist der Belagträger mindestens zwei Stege auf der der Trägervorrichtung, z.Bsp der Schleifschuhbelagträger, zugewandten Seite auf. Dadurch entsteht zwischen dem Belagträger und der Trägervorrichtung eine Nut.

In einer weiteren besonderen Ausführungsform weist der Belagträger mindestens drei, vorzugsweise vier Stege auf der der Trägervorrichtung zugewandten Seite auf. Auf diese Weise entstehen zwei bis drei Nuten zwischen der Trägervorrichtung und dem besagten Belagträger.

In einer weiteren besonderen Ausführungsform weist der Belagträger mindestens zwei Stege auf der dem Belag zugewandten Seite auf. Besonders bevorzugt weist der Belagträger mindestens drei Stege auf. Dadurch entstehen mindestens eine, vorzugsweise zwei Nuten zwischen dem Belagträger und dem auf dem Belagträger fixierten Belag.

In einer besonders bevorzugten Ausführungsform erstreckt sich die mindestens eine Nut durchlaufend auf der gesamten Längsachse des Belagträgers.

Durch eine solche besagte Nut kann eine Wärmeableitung stattfinden und somit der nachteilige Effekt einer durch Reibung entstehenden Wärmeentwicklung reduziert werden. Dies hat einen positiven Effekt auf die Laufzeit des Belagträgers. Weiterhin ergibt sich ein positiver Effekt auf die Flexibilität des Belagträgers gegenüber Schwer- und Anpresskraft. Durch die leichtere Bauweise entsteht weiterhin eine Materialersparnis.

Der Belagträger kann ausserdem Befestigungselemente aus Metall aufweisen, zum Beispiel Ösen, die sich für eine Entsorgung leicht von dem Schleifschuhbelag entfernen lassen.

Der erfindungsgemässe Belagträger dient als Auflageelement für einen Schleifbelag, umfassend eine Polsterung und/oder eine Gleitfläche. Das Polstermaterial und/oder die Gleitfläche kann auf den Belagträger festgeklebt, verschweisst, mit Befestigungselementen fixiert sein oder als haftender Belag aufgetragen sein. Vorzugsweise besteht eine Verbindung, die den durch das Schleifband auftretenden Zug-, Dehn und/oder Scherkräften standhält. Ein Belagträger mit einem entsprechend Schleifbelag bildet einen Schleifschuhbelag.

Der Belagträger stellt eine Verbindung des Schleifbelags zu einer Trägervorrichtung her. Eine solche Trägervorrichtung ist insbesondere ein Schleifschuh, umfassend einen Schleifschuhbelag, weiterhin umfassend einen Belagträger und einen Schleifbelag.

Der Schleifschuhbelag kann auf die Trägervorrichtung/den Schleifschuh geklebt, gespannt, mit oder ohne zusätzliche Befestigungsmittel fixiert werden oder als haftender Belag aufgetragen sein. Besonders bevorzugt ist der Schleifschuhbelag in eine Ausnehmung eines Schleifschuhs schiebbar und befestigbar.

In einer vorteilhaften Ausführung der Erfindung weist der Belagträger mit samt Belag mindestens eine Anschlagfläche zur Aufnahme von Querkräften auf. Diese Anschlagfläche schliesst mit einer Ebene parallel zu der Anpressfläche einen Winkel ein. Vorzugsweise ist der Winkel zwischen Anschlagfläche und Anpressfläche ein stumpfer Winkel, d.h. kleiner als 180° und grösser als 90°, vorzugsweise beträgt er etwa 115° bis 130°.

In einer weiteren bevorzugten Ausführungsform weist der Belagträger auf der dem Belag abgewandten, respektive der der Trägervorrichtung zugewandten Seite in der Querachse eine schwalbenschwanzförmige Verbreiterung auf. Diese Verbreiterung erleichtert das Bestücken der Trägervorrichtung, insbesondere des Schleifschuhs mit dem Belagträger.

In einer besonderen Ausführungsform weist der Belagträger einen wie oben geschilderte schwalbenschwanzförmige Verbreiterung auf und zudem steigt die Auflagefläche in einem Winkel von zwischen 4° und 9° bis zur ebenen Anpress- oder Kontaktfläche an. Dies bildet dann eine Ein- und Auslaufschräge. Alternativ kann die schwalbenschwanzförmige Verbreiterung auch ganz fehlen und der Belagträger weist lediglich eine Ein- und Auslaufschräge auf. Vorzugsweise besteht ein erfindungsgemässer Belagträger aus einem nichtmetallischen Material. Dadurch werden die positiven Effekte auf die Wärmeleitung noch verstärkt. Diese Ausgangsstoffe sind preiswert und leichter zu entsorgen.

In einer bevorzugten Ausführungsform besteht der Belagträger im Wesentlichen aus einem Zellulosewerkstoff, insbesondere einem Holz- und/oder Baumwollwerkstoff und/oder einem Polymerwerkstoff.

Besonders bevorzugt handelt es sich bei dem Werkstoff um ein MDF, ein HDF oder um ein Fibermaterial, d.h., aufgeschlossene Baumwolle. Die Auswahl zeigt die grosse Variabilität der Materialien hinsichtlich ihrer Festigkeit oder Elastizität. Die Werkstoffe können in Kombination oder jeweils allein vorliegen.

In einer besonderen Ausführungsform ist der Belagträger mit einem Belag aus einem Gleitmaterial, bevorzugt Grafit oder einer Grafitverbindung versehen.

Bevorzugt ist der Schleifschuhbelag mit einem Polstermaterial versehen.

Das Polstermaterial kann zumindest auf einem Teil seiner Dicke mit dem Gleitmaterial, bevorzugt Grafit oder einer Grafitverbindung, durchsetzt oder versehen sein. Das Polstermaterial kann eine Offenporige Struktur mit einer grossen Oberfläche aufweisen. Bevorzugt handelt es sich bei dem Polstermaterial um einen Schaumstoff, insbesondere einen PU-Schaumstoff, und/oder einen Filz.

In einer bevorzugten Ausführungsform weist der Belagträger eine Länge zwischen 1'000mm und 5'000mm auf, insbesondere zwischen 1'200 und 2000 und 4'000mm, besonders bevorzugt zwischen 1'400 und 4'000mm auf. Der Belagträger weist zudem eine Breite zwischen 200 und 60mm auf, bevorzugt zwischen 150 und 70mm, besonders bevorzugt zwischen 115 und 80mm, gemessen an der breitesten Stelle. In einer bevorzugten Ausführungsform ist der Belagträger zu der dem Belag zugewandten Seite schwalbenschwanzförmig verjüngt. Dadurch ergibt sich in einer seitlichen Profilansicht eine breiteste Stelle gemäss oben gemachten Dimensionsangaben, sowie eine schmale Stelle auf welcher der Belag angebracht wird. Diese schmale Stelle des Belagträgers weist im Profil eine breite von zwischen 150 und 20mm, bevorzugt zwischen 100 und 30mm, besonders bevorzugt zwischen 90 und 40mm auf.

Die Dicke des Belagträgers ist im Profil zwischen 2 und 10mm, bevorzugt zwischen 3 und 8mm, bevorzugt zwischen 4 und 5mm.

Ein weiterer Aspekt der vorliegenden Erfindung betrifft einen Schleifschuhbelag zur Verwendung in einem Schleifschuh zum Anpressen von Schleifflächen an Werkstücken in Segment- und Breitbandschleifmaschinen. Der Schleifschuhbelag besteht im Wesentlichen aus einem Belagträger aus Zellulosewerkstoff und einem Schleifbelag aus einer Polsterschicht und einer Gleitschicht. Der Belagträger ist so ausgestaltet, dass er formschlüssig in oder an einem Schleifschuh befestigt werden kann. Bevorzugt weist der Belagträger eine Anschlagfläche, insbesondere eine schwalbenschwanzförmige Verjüngung auf, die auf der Trägervorrichtung komplementär ausgebildet ist. Dadurch kann der Schleifschuhbelag in die Trägervorrichtung befestigt oder bespannt werden. Der Schleifschuhbelag ist bis auf mindestens eine Ausnehmung formschlüssig in die Trägervorrichtung einpassbar.

Durch die Ausnehmung kann im Betrieb ein Wärmetausch zwischen dem Schleifschuhbelag und der Umgebung stattfinden.
Bevorzugt sind auf der Oberfläche des Schleifschuhbelags Stege ausgebildet, wodurch mindestens eine Nut entsteht. Die Nut kann sich in einer besonders bevorzugten Ausführungsform durchgehend in der Längsachse auf der gesamten Länge des Schleifschuhbelags erstrecken.

In einer weiteren bevorzugten Ausführungsform ist zudem auch mindestens eine Nut im Belagträger zwischen dem Belagträger und dem Schleifbelag eingebracht.

Ein weiterer Aspekt der vorliegenden Erfindung betrifft einen Schleifschuh zum Anpressen von Schleifflächen an Werkstücken in Segment- und Breitbandschleifmaschinen. Der Schleifschuh umfasst eine Trägervorrichtung und einen Schleifschuhbelag. Die Trägervorrichtung ist so ausgestaltet, dass sie den Schleifschuhbelag im Wesentlichen passgenau aufnehmen kann. Zwischen Schleifschuhbelag und Trägervorrichtung besteht mindestens eine Ausnehmung.

Die Ausnehmung kann im Scheifschuh und/oder in der Trägervorrichtung vorgesehen sein.

In einer bevorzugten Ausführungsform umfasst der Schleifschuh mindestens eine Ausnehmung, insbesondere gebildet durch Stege und/oder Nuten auf oder an der der Trägervorrichtung zugewandten Seite des Schleifschuhbelages (8) und/oder durch Stege auf oder an der Trägervorrichtung.

In einer weiteren bevorzugten Ausführungsform weist die Trägervorrichtung mindestens eine Ausnehmung auf, insbesondere gebildet durch Stege und/oder Nuten (10). Die Stege können aufgeklebte oder aufgeschweisste Leisten sein, oder durch eingefräste oder eingeschliffene Profile oder Nuten entstehen. Bevorzugt bestehen Sie aus demselben Material wie die Trägervorrichtung.

Herstellungsverfahren eines erfindungemässen Belagträgers sind dem Fachmann hinlänglich bekannt. Als besonders geeignet haben sich Extrusion, formgebendes Fräsen, Profilfräsen und Spritzguss erwiesen.

Im Folgenden wir die vorliegende Erfindung anhand von Ausführungsbeispielen und Zeichnungen näher erläutert, ohne sich auf diese zu beschränken.
- Figur 1: zeigt eine schematische Zeichnung eines erfindungsgemässen Belagträgers,
- Figur 2: zeigt eine schematische Zeichnung eines erfindungsgemässen Schleifschuhbelags,
- Figur 3: zeigt eine schematische Zeichnung eines erfindungsgemässen Schleifschuhbelags, der in eine Trägervorrichtung eingespannt ist,
- Figur 4: zeigt eine schematische Schnittdarstellung einer Bandschleifmaschine mit einem Schleifschuh,
- Figur 5: zeigt eine schematische Zeichnung eines Zwischenproduktes in der Herstellung eines erfindungsgemässen Belagträgers,
- Figur 6: zeigt eine schematische Zeichnung eines erfindungsgemässen Belagträgers,
- Figur 7a: zeigt eine schematische Zeichnung einer besonderen Ausführungsform des erfindungsgemässen Belagträgers,
- Figur 7b: zeigt eine schematische Zeichnung einer besonderen Ausführungsform des erfindungsgemässen Schleifschuhbelags,
- Figur 8: zeigt eine schematische Zeichnung einer weiteren besonderen Ausführungsform des erfindungsgemässen Belagträgers,
- Figur 8b: zeigt eine schematische Zeichnung einer weiteren besonderen Ausführungsform des erfindungsgemässen Schleifschuhbelags, und
- Figuren 9a und 9b: zeigen schematische Zeichnungen exemplarischer Schleifschuhe die mit erfindungsgemässen Schleifschuhbelägen gemäss Fig. 7a und 7b bestückt sind.
- Figur 10: zeigt eine schematische Zeichnung einer alternativen Ausführungsform der vorliegenden Erfindung
Figur 1 zeigt eine schematische Schnittdarstellung eines Belagträgers 1 mit mehreren Stegen und resultierenden Nuten.

Der Belagträger 1 weist eine im Wesentlichen schwalbenschwanzförmige Form aus, die sich gegen die dem Belag (nicht gezeigt) zugewandten Seite 2 verjüngt. Auf der dem Belag zugewandten Seite 2, in der schematischen Schnittdarstellung des Profils oben, befinden sich drei Stege 4a, 4b und 4c. Der ganze Belagträger ist im Wesentlichen in Bezug auf eine vertikale Symmetrieachse spiegelsymmetrisch aufgebaut. Die Stege 4a und 4c liegen sich an einer gedachten Symmetrieachse gegenüber und sind gleich gross. Der Steg 4b trennt die dem Belag zugewandte Seite des Belagträgers mit zwei Nuten 5a und 5b.

Die Nuten 5a und 5b sind durchlaufend in der gesamten Längsachse des Belagträgers 1.

Auf der der Trägervorrichtung zugewandten Seite 3 (in der Profilansicht unten) befinden sich fünf Stege 6a, 6b, 6c, 6d und 6e. Dadurch entstehen auf dieser Seite vier im Wesentlichen gleichförmige Nuten 7a, 7b, 7c und 7d.

Figur 2 zeigt eine schematische Profilsicht eines zweiten Ausführungsbeispiels für einen Schleifschuhbelag 8. Ebenfalls schematisch ist ein auf dem Belagträger 1 befestigter Belag 9 gezeigt. Der Belag 9 besteht aus Filz oder Schaumstoff, das auf seiner Dicke mit einem Gleitmaterial bevorzugt mit Grafit oder einer Grafitverbindung durchsetzt ist.

Figur 3 zeigt eine schematische Profilansicht eines Ausführungsbeispiels eines erfindungsgemässen Schleifschuhs 11. Der Belagträger 1 bildet mit einer Trägervorrichtung 10 den Schleifschuh 11. Die schwalbenschwanzförmige Ausgestaltung des Belagträgerprofils ermöglicht das Einbringen in eine Führungsschiene. Dies erleichtert das Bespannen des Schleifschuhs 11. Auf den Belagträger ist zudem ein Belag 9 angebracht. Der Belag 9 besteht aus einem Polstermaterial aus Filz oder Schaumstoff. Die Filz- oder Schaumstoffbelag 9 hat eine Dicke von 3 bis 4mm, bevorzugt von 3 bis 3,5mm. Der Filz hat vorzugsweise ein Volumengewicht von ca. 0,2 bis 0,7g/cm³. Für die erfindungsgemässe Ausführungsform geeignete Filze und Schaumstoffe sind z.B. unter der Bezeichnung Wollfilz bei VFG, in DE-Gingen erhältlich. Zur Befestigung des Filzes 9 an den Belagträger 1 kann Hotmelt, respektive PU-Klebstoff verwendet werden. Die Trägervorrichtung 10 besteht aus Aluminium.

Figur 4 zeigt eine schematische Schnittdarstellung im Profil einer Bandschleifmaschine 20 mit einem Schleifschuh 11. Ein Werkstück 12 wird auf einem Schleiftisch 13 unter einem umlaufenden Schleifband 14 gefördert. Das Schleifband 14 wird von drei Antriebswalzen 15 in einer Laufrichtung 16 angetrieben und durch den Schleifschuh 11 gegen das Werkstück 12 gepresst.

Figur 5 zeigt einen Zwischenschritt in einem Herstellungsverfahren eines erfindungsgemässen Belagträgers 1. Nach der Fertigung wird der Rohling 21 in einer Schnittebene 30 in zwei Belagträger 1 zerteilt. Die resultierenden Belagträger 1 weisen auf der der Trägervorrichtung zugewandten Seite A fünf Stege auf. Dadurch ergeben sich vier Nuten. Die dem Belag zugewandte Seite B der Belagträger 1 kann gegebenenfalls noch glattgeschliffen werden bevor ein Belag appliziert wird.

In Figur 6 ist eine weitere besondere Ausführungsform des erfindungsgemässen Belagträgers 1 gezeigt. Der Belagträger weist in der Profilsicht eine Breite von 82,3mm auf. Die Dicke beträgt 4,7mm. Der Belagträger 1 ist symmetrisch aufgebaut. Die Stege 6b, 6c und 6d sind 7,6 mm - 8,0 mm breit und liegen insgesamt 12,4 mm - 12,8 mm auseinander. Dadurch ergeben sich zwei mittige Nuten 7b und 7c, die je 12,6mm breit sind. Der Belagträger ist weiterhin gegenüber der dem Belag zugewandten Seite schwalbenschwanzförmig verjüngt. Zwei weitere Stege 6a und 6e befinden sich an den auslaufenden Enden der schwalbenschwanzförmigen Begrenzung and den Seiten des Belagträgers 1. Es entstehen dadurch zwei weitere Nuten 7a und 7d von je 16.15mm Breite. Der Belagträger 1 weist eine Länge von 685mm auf.

Figur 7a zeigt eine besondere Ausführungsform des erfindungsgemässen Belagträgers 1. Der Belagträger 1 weist die vorgängig geschilderte in Wesentlichen schwalbenschwanzförmige Form an den seitlichen Enden 6a, 6f mit einen Neigungswinkel von 30° in Bezug auf das Lot der Anpressfläche. Auf der Oberseite (dem Belag zugewandt) befinden sich drei Stege 4a, 4b und 4c, wodurch zwei Nuten 5a und 5b gebildet werden. Auf der Unterseite (der Trägervorrichtung zugewandt) befinden sich sechs Stege 6a, 6b, 6c, 6d, 6e und 6f was wiederum zu fünf Nuten 7a, 7b, 7c, 7d und 7e führt. Der Schwalbenschwanz geht an den seitlichen Enden 6a und 6f in eine Ein- und Auslaufschräge über, welche gleichzeitig die Stege 4a und 4c bildet. Die durch die Stege des Schwalbenschwanzes 6a und 6f und die Stege 6b und 6d gebildeten Nuten 7a und 7e sind parallel zu den Ein- und Auslaufschrägen 4a und 4b angeordnet.

Der Belagträger 1 weist eine Profilbreite zwischen 80 - 85 mm, und insbesondere zwischen 82,2 - 82,4 mm auf. Der Steg 4b ist 54mm breit, die Stege 4a und 4c jeweils 11.15mm. Der Belagträger 1 ist an der dicksten Stelle 4,6 mm - 4,8 mm dick, an den dünnsten Stellen 2 - 3 mm, insbesondere 2,4 - 2,6 mm. Der Belagträger 1 weist eine Länge von zwischen 2000 mm und 3500 mm, insbesondere 3420 mm - 3440 mm auf.

Die Nuten 5a, 5b weisen eine Breite von 2,5 mm - 3,5 mm, insbesondere von 2,9 mm - 3,1 mm auf.

Die schwalbenschwanzförmigen Anschlagflächen 6 schliessen mit der Vertikale (die senkrecht auf der Anpressfläche steht, einen Winkel **α** von bevorzugt 30° ein.

Der Ein- und Auslaufschrägen 4a, 4c schliessen mit der Anpressfläche einen Winkel **β** von 4 - 4,5°, insbesondere 4,32° ein.

Figur 7b zeigt einen Schleifschuhbelag 8 mit einem Belagträger 1 wie er in Figur 7a gezeigt wird. Ein Belag 9 wurde auf den Belagträger aufgebracht. Der Belag 9 besteht aus einer Polsterschicht 40 und einer Gleitschicht 41. Bei der Polsterschicht 40 wurde synthetischer Nadelfilz verwendet. Für weiche Polster kann auch PU Schaum verwendet werden.

Figur 8a zeigt eine weitere besondere Ausführungsform des erfindungsgemässen Belagträgers 1. Der belagträger verfügt über fünf Stege 6a, 6b, 6c, 6d und 6e auf der der Trägervorrichtung zugewandten Seite, woraus vier Nuten 7a, 7b, 7c und 7d gebildet werden. Auf der dem Werkstück zugewandten Seite befinden sich drei Stege 4a, 4b und 4c und daraus resultieren zwei Nuten 5a und 5b.

Figur 8b zeigt eine weitere besondere Ausführungsform eines Schleifschuhbelags 8 gemäss Belagträger 1 aus Figur 8a.

Figuren 9a und 9b zeigen mit erfindungsgemässen Schleifschuhbelägen 8 bestückte Schleifschuhe 11. Die Schleifschuhbeläge 8 sind mit den schwalbenschwanzförmigen Profilseiten an der Trägervorrichtung 10 fixiert.

Figur 10 zeigt eine alternative Ausführungsform der vorliegenden Erfindung. Ein Schleifschuh 11 wurde mit einem konventionellen Schleifschuhbelag 8 bestückt, der auf der der Trägervorrichtung 10 zugewandten Fläche keine Ausnehmungen oder Stege aufweist. Die Trägervorrichtung indes verfügt über die Stege 6a, 6b, 6c und 6d. Woraus sich die Ausnehmungen 7a, 7b und 7c zwischen der Trägervorrichtung 10 und dem Schleifschuhbelag 8 ergeben. Die Ausnehmungen 7a, 7b, 7c können sich als Nuten 7a, 7b, 7c über die gesamte Länge des Schleifschuhs 11 erstrecken. Die Stege 6a, 6b, 6c und 6d können aufgeklebt sein oder Teil der Profilstruktur der Trägervorrichtung.

Als Werkstoffe für die Herstellung des erfindungsgemässen Belagträgers eignen sich insbesondere MDF oder HDF oder Spanplatten oder WPC ("wood plastic composite").

Vor allem MDF-Platten (Medium Densitiy Fiber Platten) mit einer Dichte von 750 bis 950kg/m³ und einer UF oder MUF-Bindung sind besonders geeignet. Diese Platten sind in genormter DIN 622 Teil 5, Ausführung von Herstellern wie Kronospan, CH-Menznau oder Kaindl, AT-Salzburg, unter der Bezeichnung Standard MDF (z.B. Fluri) erhältlich. MDF-Platten können bevorzugt in einer Dicke von 3 bis 6mm als Belagträger verwendet werden. Besonders geeignet sind Dicken von 4,4 bis 5mm.

WPC ist ein Verbund aus Holzfasern und Thermoplasten. Bei der Herstellung erfindungsgemässer Belagträger aus WPC werden Holzfasern getrocknet und mit einem hochdichten Polyethylen gemischt (HDPE). Unter hohen Temperaturen plastifiziert das HDPE und umschliesst die Holzfasern vollständig. Ein WPC Granulat wird erzeugt. Als besonders geeignet haben sich Mischverhältnisse von 60:40 bis 85:15 Naturfaser zu Thermoplasten erwiesen.

Für die Herstellung erfindungsgemässer Belagträger aus WPC ist die Strangextrusion geeignet. Das Granulat wird in einen Extruder gefüttert, aufgeschmolzen und verdichtet. Mit einer Formgebenden Öffnung für die erfindungsgemässen Profile (siehe zum Beispiel Fig. 1, 6, 7 oder) extrudiert man den Belagträger. Der resultierende Belagträger wird in einem Wasserkühlbad abgekühlt und in entsprechende Längen geschnitten, zum Beispiel in Längen von 600mm bis 5000mm.

## Patentansprüche

1. **Belagträger** (1) für einen Schleifschuhbelag (8), insbesondere zur Verwendung in einem Schleifschuh (11) zum Anpressen von Schleifflächen an Werkstücken (12) in Segment- und Breitbandschleifmaschinen (20), wobei der Belagträger (1) auf der der Trägervorrichtung (10) zuzuwendenden Fläche des Belagträgers (1) mindestens eine Ausnehmung (5a, 5b, 7a, 7b, 7c, 7d, 7e), insbesondere eine Nut (5a, 5b, 7a, 7b, 7c, 7d, 7e), bevorzugt ausserdem auf der dem Belag (9) zuzuwendenden Fläche des Belagträgers (1), zum Wärmeaustausch mit der Umgebung aufweist.

2. **Belagträger** (1) gemäss Anspruch 1, wobei die Ausnehmung durch **mindestens zwei Stege (4a, 4b, 4c, 6a, 6b, 6c, 6d, 6e, 6f)** gebildet wird, die eine **Nut (5a, 5b, 7a**, **7b, 7c, 7d, 7e), bevorzugt** in der Längsachse des Belagträgers (1), auf der dem Belag (9) und/oder der Trägervorrichtung (10) zuzuwendenden Fläche des Belagträgers (1) **einschliessen.**

3. Belagträger (1) gemäss Anspruch 1, wobei der Belagträger eine Länge von zwischen 600mm bis 4000mm aufweist, bevorzugt von zwischen 650mm bis 3500mm.

4. Belagträger gemäss einem der Ansprüche 1 bis 3, wobei der Belagträger mindestens fünf Stege **(4a, 4b, 4c, 6a, 6b, 6c, 6d, 6e, 6f)** aufweist, insbesondere insgesamt neun Stege **(4a, 4b, 4c, 6a, 6b, 6c, 6d, 6e, 6f)** aufweist.

5. Belagträger (1) gemäss einem der Ansprüche 1 bis 4, wobei der Belagträger (1) mindestens eine Anschlagfläche zur Aufnahme von Querkräften aufweist, insbesondere ein schwalbenschwanzförmiges Profil aufweist.

6. Belagträger (1) gemäss einem der Ansprüche 1 bis 5, wobei der Belagträger (1) eine Breite von zwischen 60 mm und 1000 mm aufweist, vorzugsweise zwischen 70 mm und 90mm.

7. Belagträger (1) gemäss einem der Ansprüche 1 bis 6, wobei der Belagträger (1) einen nichtmetallischen Werkstoff enthält oder daraus besteht, insbesondere einen Zellulosewerkstoff, insbesondere Holzwerkstoff und/oder einen Baumwollwerkstoff und/oder einen Polymerwerkstoff, enthält oder daraus besteht.

8. Belagträger (1) gemäss Anspruch 7, wobei der nichtmetallische Werkstoff ein Holzwerkstoff und/oder Baumwollwerkstoff enthält oder daraus besteht, insbesondere ein MDF, ein HDF oder ein Fibermaterial enthält oder daraus besteht.

9. Belagträger (1) gemäss Anspruch 7, wobei der Belagträger (1) einen Verbundswerkstoff enthält oder daraus besteht, insbesondere einen Holz-Kunststoff-Verbundswerkstoff.

10. Belagträger (1) gemäss einem der Ansprüche 1 bis 9, wobei der Belagträger eine im Gebrauch einer Trägervorrichtung zugewandte Seite (3) und eine im Gebrauch der Trägervorrichtung abgewandte Seite (4) aufweist und wobei die Anzahl der Stege **(4a, 4b, 4c, 6a, 6b, 6c, 6d, 6e, 6f)** und Ausnehmungen (5a, 5b, 7a, 7b, 7c, 7d, 7e) jeweils unterschiedlich ausgestaltet ist.

11. Belagträger (1) gemäss Anspruch 10, wobei die der Trägervorrichtung zugewandte Seite (3) sechs Stege (6a, 6b, 6c, 6d, 6e, 6f) aufweist.

12. Belagträger (1) gemäss Anspruch 10, wobei die der Trägervorrichtung zugewandte Seite (3) fünf Stege (6a, 6b, 6c, 6d, 6e) aufweist.

13. Schleifschuhbelag (8), insbesondere zur Verwendung in einem Schleifschuh (11) zum Anpressen von Schleifflächen an Werkstücken (12) in Segment- und Breitbandschleifmaschinen (20), umfassend einen Belagträger (1) gemäss Anspruch 1, und einen Schleifbelag (9), der eine Polsterschicht (41) und/oder einen Gleitbelag (40) umfasst.

14. Schleifschuhbelag (8) gemäss Anspruch 13, wobei die Polsterschicht (41) einen Schaumstoff oder einem Filz enthält oder daraus besteht, insbesondere einen PU-Schaumstoff oder einen Nadelfilz enthält oder daraus besteht.

15. Schleifschuhbelag (8) gemäss einem der Ansprüche 13 oder 14, wobei der Gleitbelag eine Grafitverbindung enthält oder daraus besteht.

16. Schleifschuh (11) zum Anpressen von Schleifflächen an Werkstücken (12) in Segment- und Breitbandschleifmaschinen (20), umfassend eine Trägervorrichtung (10) und einen Schleifschuhbelag (8), umfassend einen Belagträger (1) und einen Schleifbelag (9), insbesondere einen Schleifschuhbelag gemäss einem der Ansprüche 13 bis 15, wobei die Trägervorrichtung ausgestaltet ist, den Schleifschuhbelag (8) im wesentlichen passgenau aufzunehmen, **dadurch gekennzeichnet, dass** zwischen Schleifschuhbelag (8) und Trägervorrichtung (10) mindestens eine Ausnehmung (7a, 7b, 7c, 7d, 7e) zum Wärmeaustausch mit der Umgebung besteht.

17. Schleifschuh gemäss Anspruch 16, **dadurch gekennzeichnet, dass** die mindestens eine Ausnehmung, insbesondere gebildet durch Stege oder Nuten (7a, 7b, 7c, 7d, 7e), auf oder an der der Trägervorrichtung (10) zugewandten Seite (3) des Schleifschuhbelages (8) vorgesehen ist.

18. Schleifschuh gemäss Anspruch 16, **dadurch gekennzeichnet, dass** die mindestens eine Ausnehmung (7a, 7b, 7c, 7d, 7e) zum Wärmeaustausch mit der Umgebung, insbesondere gebildet durch Stege (6a, 6b, 6c, 6d, 6e, 6f) und/oder Nuten auf der Trägervorrichtung (10) vorgesehen ist.

## Claims

1. Lining carrier (1) for a sanding-shoe lining (8), in particular for use in a sanding shoe (11) for pressing sanding faces on to workpieces (12) in segment-belt and wide-belt sanding machines (20), wherein the lining carrier (1) has at least one recess (5a, 5b, 7a, 7b, 7c, 7d, 7e) on the face of the lining carrier (1) that is to face toward the carrier device (10), in particular a groove (5a, 5b, 7a, 7b, 7c, 7d, 7e), in addition preferably on the face of the lining carrier (1) that is to face toward the lining (9), for the purpose of heat exchange with the environment.

2. Lining carrier (1) according to Claim 1, wherein the recess is formed by at least two webs (4a, 4b, 4c, 6a, 6b, 6c, 6d, 6e, 6f), which enclose a groove (5a, 5b, 7a, 7b, 7c, 7d, 7e), preferably in the longitudinal axis of the lining carrier (1), on the face of the lining carrier (1) that is to face toward the lining (9) and/or the carrier device (10).

3. Lining carrier (1) according to Claim 1, wherein the lining carrier has a length of between 600 mm and 4000 mm, preferably between 650 mm and 3500 mm.

4. Lining carrier according to any one of Claims 1 to 3, wherein the lining carrier has at least five webs (4a, 4b, 4c, 6a, 6b, 6c, 6d, 6e, 6f), in particular a total of nine webs (4a, 4b, 4c, 6a, 6b, 6c, 6d, 6e, 6f).

5. Lining carrier (1) according to any one of Claims 1 to 4, wherein the lining carrier (1) has at least one stop face for taking up transverse forces, in particular a swallowtail-shaped profile.

6. Lining carrier (1) according to any one of Claims 1 to 5, wherein the lining carrier (1) has a width of between 60 mm and 1000 mm, preferably between 70 mm and 90 mm.

7. Lining carrier (1) according to any one of Claims 1 to 6, wherein the lining carrier (1) contains or is composed of a non-metallic material, in particular contains or is composed of a cellulose material, in particular wood material and/or a cotton material and/or a polymer material.

8. Lining carrier (1) according to Claim 7, wherein the non-metallic material contains or is composed of a wood material and/or cotton material, in particular contains or is composed of an MDF, a HDF or a fiber material.

9. Lining carrier (1) according to Claim 7, wherein the lining carrier (1) contains or is composed of a composite material, in particular a wood-and-plastic composite material.

10. Lining carrier (1) according to any one of Claims 1 to 9, wherein the lining carrier has a side (3) that faces toward a carrier device when in use and has a side (4) that faces away from the carrier device when in use, and wherein the number of webs (4a, 4b, 4c, 6a, 6b, 6c, 6d, 6e, 6f) and recesses (5a, 5b, 7a, 7b, 7c, 7d, 7e) is designed so as to be different in each case.

11. Lining carrier (1) according to Claim 10, wherein the side (3) that faces toward the carrier device has six webs (6a, 6b, 6c, 6d, 6e, 6f).

12. Lining carrier (1) according to Claim 10, wherein the side (3) that faces toward the carrier device has five webs (6a, 6b, 6c, 6d, 6e).

13. Sanding-shoe lining (8), in particular for use in a sanding shoe (11) for pressing sanding faces on to workpieces (12) in segment-belt and wide-belt sanding machines (20), comprising a lining carrier (1) according to Claim 1, and a sanding lining (9), which comprises a cushion layer (41) and/or a slide lining (40).

14. Sanding-shoe lining (8) according to Claim 13, wherein the cushion layer (41) contains or is composed of a foam or a felt, in particular contains or is composed of a PU foam or a needle felt.

15. Sanding-shoe lining (8) according to either one of Claims 13 or 14, wherein the slide lining contains or is composed of a graphite compound.

16. Sanding shoe (11) for pressing sanding faces on to workpieces (12) in segment-belt and wide-belt sanding machines (20), comprising a carrier device (10) and a sanding-shoe lining (8), comprising a lining carrier (1) and a sanding lining (9), in particular a sanding-shoe lining according to any one of Claims 13 to 15, wherein the carrier device is designed to accommodate the sanding-shoe lining (8) substantially with a precise fit, **characterized in that** there is at least one recess (7a, 7b, 7c, 7d, 7e) between the sanding-shoe lining (8) and the carrier device (10), for the purpose of heat exchange with the environment.

17. Sanding shoe according to Claim 16, **characterized in that** the at least one recess is formed, in particular, by webs or grooves (7a, 7b, 7c, 7d, 7e) on or at the side (3) of the sanding-shoe lining (8) that faces toward the carrier device (10).

18. Sanding shoe according to Claim 16, **characterized in that** the at least one recess (7a, 7b, 7c, 7d, 7e) is provided for heat exchange with the environment, in particular formed by webs (6a, 6b, 6c, 6d, 6e, 6f) and/or grooves on the carrier device (10).

## Revendications

1. Support de plaquette (1) pour une plaquette de patin de ponçage (8), en particulier à utiliser dans un patin de ponçage (11) destiné à presser des faces de ponçage sur des pièces (12) dans des ponceuses à segment ou à large bande (20), dans lequel le support de plaquette (1) présente sur la face du support de plaquette (1) à tourner vers le dispositif de support (10) au moins un évidement (5a, 5b, 7a, 7b, 7c, 7d, 7e), en particulier une rainure (5a, 5b, 7a, 7b, 7c, 7d, 7e), de préférence par ailleurs sur la face du support de plaquette (1) à tourner vers la plaquette (9), pour l'échange de chaleur avec l'environnement.

2. Support de plaquette (1) selon la revendication 1, dans lequel l'évidement est formé par au moins deux nervures (4a, 4b, 4c, 6a, 6b, 6c, 6d, 6e, 6f), qui entourent une rainure (5a, 5b, 7a, 7b, 7c, 7d, 7e), de préférence dans l'axe longitudinal du support de plaquette (1), sur la face du support de plaquette (1) à tourner vers la plaquette (9) et/ou vers le dispositif de support (10).

3. Support de plaquette (1) selon la revendication 1, dans lequel le support de plaquette présente une longueur comprise entre 600 mm et 4000 mm, de préférence entre 650 mm et 3500 mm.

4. Support de plaquette selon l'une quelconque des revendications 1 à 3, dans lequel le support de plaquette présente au moins cinq nervures (4a, 4b, 4c, 6a, 6b, 6c, 6d, 6e, 6f), en particulier au total neuf nervures (4a, 4b, 4c, 6a, 6b, 6c, 6d, 6e, 6f).

5. Support de plaquette (1) selon l'une quelconque des revendications 1 à 4, dans lequel le support de plaquette (1) présente au moins une face de butée destinée à reprendre des forces transversales, et présente en particulier un profil en queue d'aronde.

6. Support de plaquette (1) selon l'une quelconque des revendications 1 à 5, dans lequel le support de plaquette (1) présente une largeur comprise entre 60 mm et 1000 mm, de préférence entre 70 mm et 90 mm.

7. Support de plaquette (1) selon l'une quelconque des revendications 1 à 6, dans lequel le support de plaquette (1) contient un matériau non métallique ou en est constitué, en particulier contient un matériau à base de cellulose, en particulier un matériau dérivé du bois et/ou un matériau à base de coton et/ou un matériau polymère ou en est constitué.

8. Support de plaquette (1) selon la revendication 7, dans lequel le matériau non métallique contient un matériau dérivé du bois et/ou un matériau à base de coton ou en est constitué, en particulier un MDF, un HDF ou un matériau fibreux ou en est constitué.

9. Support de plaquette (1) selon la revendication 7, dans lequel le support de plaquette (1) contient un matériau composite ou en est constitué, en particulier un matériau composite bois-matière plastique.

10. Support de plaquette (1) selon l'une quelconque des revendications 1 à 9, dans lequel le support de plaquette présente un côté (3) tourné en service vers un dispositif de support et un côté (4) tourné en service à l'opposé du dispositif de support et dans lequel le nombre des nervures (4a, 4b, 4c, 6a, 6b, 6c, 6d, 6e, 6f) et des évidements (5a, 5b, 7a, 7b, 7c, 7d, 7e) est chaque fois différent.

11. Support de plaquette (1) selon la revendication 10, dans lequel le côté (3) tourné vers le dispositif de support présente six nervures (6a, 6b, 6c, 6d, 6e, 6f).

12. Support de plaquette (1) selon la revendication 10, dans lequel le côté (3) tourné vers le dispositif de support présente cinq nervures (6a, 6b, 6c, 6d, 6e).

13. Plaquette de patin de ponçage (8), en particulier à utiliser dans un patin de ponçage (11) destiné à presser des faces de ponçage sur des pièces (12) dans des ponceuses à segment ou à large bande (20), comprenant un support de plaquette (1) selon la revendication 1, et une plaquette de ponçage (9), qui comprend une couche de tampon (41) et/ou une plaquette de glissement (40).

14. Plaquette de patin de ponçage (8) selon la revendication 13, dans laquelle la couche de tampon (41) contient une mousse ou un feutre ou en est constituée, en particulier contient une mousse de PU ou un feutre aiguilleté ou en est constituée.

15. Plaquette de patin de ponçage (8) selon une des revendications 13 ou 14, dans laquelle la plaquette de glissement contient un composé de graphite ou en est constituée.

16. Patin de ponçage (11) destiné à presser des faces de ponçage sur des pièces (12) dans des ponceuses à segment ou à large bande (20), comprenant un dispositif de support (10) et une plaquette de patin de ponçage (8), comprenant un support de plaquette (1) et une plaquette de ponçage (9), en particulier une plaquette de patin de ponçage selon une des revendications 13 à 15, dans lequel le dispositif de support est configuré de façon à recevoir, en ajustement précis, la plaquette de patin de ponçage (8), **caractérisé en ce qu'**il existe entre la plaquette de patin de ponçage (8) et le dispositif de support (10) au moins un évidement (7a, 7b, 7c, 7d, 7e) pour l'échange de chaleur avec l'environnement.

17. Patin de ponçage selon la revendication 16, **caractérisé en ce que** ledit au moins un évidement, en particulier formé par des nervures ou des rainures (7a, 7b, 7c, 7d, 7e), est prévu sur ou dans le côté (3) de la plaquette de patin de ponçage (8) tourné vers le dispositif de support (10).

18. Patin de ponçage selon la revendication 16, **caractérisé en ce que** ledit au moins un évidement (7a, 7b, 7c, 7d, 7e) pour l'échange de chaleur avec l'environnement, en particulier formé par des nervures (6a, 6b, 6c, 6d, 6e, 6f) et/ou des rainures est prévu sur le dispositif de support (10).
